# EUROPÄISCHE PATENTSCHRIFT

(11) **EP 2 578 791 B1**
(45) Veröffentlichungstag und Bekanntmachung des Hinweises auf die Patenterteilung: **08.02.2017**
(21) Anmeldenummer: 12185528.2
(22) Anmeldetag: 21.09.2012
(51) Int. Cl.: E06B 9/17

(54) **Rolladenkasten**
Roller shutter housing
Caisson de volet roulant

(30) Priorität: 06.10.2011 DE 202011051556 U
(43) Veröffentlichungstag der Anmeldung: 10.04.2013
(73) Patentinhaber: Veka AG, 48324 Sendenhorst (DE)
(72) Erfinder: Brünemann, Dirk, 48324 Sendenhorst (DE)
(74) Vertreter: Tarvenkorn, Oliver

(56) Entgegenhaltungen:
- EP-A2- 1 705 335

## Beschreibung

Die Erfindung betrifft einen Rollladenkasten mit wenigstens einem Wandelement und einem Bodenelement, welches an einem Querriegel eines Blendrahmens eines Fensters oder einer Tür anzubringen ist, wobei die Wandelemente und das Bodenelement aus Hohlprofilen gebildet sind, die steckbar miteinander zu verbinden sind.

Ein Rollladenkasten der eingangs genannten Art ist aus der EP 1 705 335 A2 bekannt. Diese Druckschrift beschreibt einen Rollladenkasten, bei dem zwischen einem Basisprofil und einem Blendrahmenprofil Verstärkungsprofile angeordnet sind.

Auch aus der EP 1 775 415 A2 ist ein Rollladenkasten der eingangs genannten Art bekannt. Dieser aus dem Stand der Technik bekannte Rollladenkasten ermöglicht eine einfache und passgenaue Montage und eine gute Wärmedämmung.

Bei der Montage des an sich bewährten Rollladenkastens ergibt sich mitunter die Schwierigkeit, den Rollladenkasten und den Blendrahmen miteinander zu verbinden. Zur Verbindung ist ein Adapterprofil vorgesehen, das nach vorne hin gerundet ist, um ein Abrollen der Rolllade über die Kante des Blendrahmens zu erleichtern. An der Unterseite weist das Adapterprofil Rastzungen auf, die in entsprechende Rastvorsprünge am Blendrahmenprofil eingreifen. Um die Rastverbindung durch Einrasten in den Blendrahmen von oben herzustellen, muss der gesamte Rollladenkasten zumindest um die Länge der Rastzungen über seine vorgesehene Gebrauchslage vertikal angehoben werden. Ein entsprechend großer Spalt muss oberhalb des Rollladenkastens vorgesehen werden, der je nach Einbausituation anschließend wieder abgedichtet werden muss. Außerdem muss eine große Anpresskraft oder ein Impuls, z.B. durch einen Schlag, ausgeübt werden, um die Rastverbindung zu fügen. Bei abgenommenem Revisionsdeckel und Dämmeinsatz steht jedoch immer noch wenig Raum im Inneren des Rollladenkastens zur Verfügung, um das Adapterprofil aufzuschlagen oder aufzupressen.

Der beengte Bauraum bei bereits aufgesetztem Rollladenkasten ist auch dann hinderlich, wenn ein Stahlverstärkungsprofil zur Längsaussteifung langer Querriegel des Blendrahmens angebracht werden soll, der dann in vielen Einbausituationen im Inneren des Rollladenkasten angeordnet werden muss, wo er zudem Witterungseinflüssen ausgesetzt ist.

Aufgabe der vorliegenden Erfindung ist es daher, einen Rollladenkasten der eingangs genannten Art so zu verbessern, dass eine einfache und präzise Verbindung mit dem Blendrahmen ermöglicht wird und ein metallisches Verstärkungsprofil einfach und witterungsgeschützt angebracht werden kann.

Gelöst wird diese Aufgabe durch einen Rollladenkasten mit den Merkmalen des Anspruchs 1.

Durch die Zweiteilung desjenigen Elementes, mit dem der Rollladenkasten auf dem Blendrahmen montiert wird, ist eine wesentlich leichtere und präzisere Montage möglich. Das Adapterprofil wird oben auf den Blendrahmen gelegt und mit diesem über Rastzungen und/oder Verschraubungen verbunden. Da der eigentliche Rollladenkasten zu diesem Zeitpunkt noch losgelöst von dem Adapterprofil ist, kann der gesamte für den Rollladenkasten vorgesehene Bauraum oberhalb des Blendrahmens für die Montage genutzt werden. Verschraubungen des Adapterprofils mit dem Blendrahmen sind einfach herstellbar, insbesondere wenn die Verschraubungen im Bereich der Hinterkante, also an der zur Gebäudeinnenseite gewandten Kante, vorgesehen sind.

Ist das Adapterprofil befestigt, dann braucht der gesamte Rollladenkasten, der das zum Adapterprofil passende Basisprofil im Bereich seines Bodens enthält, einfach nur in die vorgesehene Position eingeschoben werden, und zwar durch eine im Wesentlichen waagerechte Bewegung von der Gebäudeinnenseite aus parallel zur Oberkante des Blendrahmens nach außen. Dabei rückt ein Vorsprung an der Vorderkante des Basisprofils in den Hinterschnitt des Adapterprofils ein oder - bei einer alternativen Ausführungsform der Erfindung - umgekehrt ein Hinterschnitt am Basisprofil in einen Vorsprung des Adapterprofils.

Durch die formschlüssige Kopplung ist nicht nur eine Festlegung in vertikaler Richtung bewirkt, so dass der Rollladenkasten nicht mehr vom Blendrahmen abheben kann, sondern die Kopplungsstelle von Basis- und Adapterprofil an der Vorderkante stellt auch zugleich einen Festanschlag dar, der dem Monteur die richtige Lage des Rollladenkastens am Blendrahmen vorgibt.

Vorzugsweise ist im Bereich der Hinterkante des Adapterprofils und des Basisprofils jeweils wenigstens eine Rastzunge als Befestigungsmittel vorgesehen. Diese greifen kurz vor Erreichen der Endposition des Rollladenkastens ineinander und bewirken eine zuverlässige Festlegung gegenüber vertikal wirkenden Kräften. Durch Herausziehen des Rollladenkastens in waagerechter Richtung kann die Rastverbindung aber jederzeit wieder gelöst werden.

Eine bevorzugte Ausführungsform sieht weiterhin vor, dass das Adapterprofil an einer Vorderkante eine gerundete Abrollkante besitzt. Die Abrollkante bewirkt, dass der Rollladenpanzer störungs- und verschleißfrei über die Vorderkante des Blendrahmens gleitet. Da ohnehin eine gewisse Aufbauhöhe erforderlich ist, um einen großen Abrollradius zu schaffen, kann die Rückseite dieses Profilabschnitts zur Ausbildung der Hinterschneidung mitgenutzt werden. Das Adapterprofil kann an seinem Überstand an der Vorderkante, die die Abrollkante ausbildet, eine integrierte Dichtlippe enthalten, die gegenüber dem Blendrahmen abdichtet und ein Eindringen von Schmutz und Feuchtigkeit verhindert.

Vorteilhaft ist auch, dass das Adapterprofil und das damit verbundene Basisprofil einen Hohlraum überspannen, in dem ein Zusatzverstärkungsprofil für den Blendrahmen eingesetzt ist.

Das Zusatzverstärkungsprofil ist z. B. ein Flachstahl oder ein Blechprofil. Es dient insbesondere bei großen Elementbreiten der Längsaussteifung des oberen Riegels des Blendrahmens, der ja nicht direkt in der Wandöffnung befestigt werden kann, gegen Windlasten, die auf das Fenster bzw. die Tür wirken. Das Zusatzverstärkungsprofil wird noch vor dem Aufsetzen des Rollladenkastens montiert. Der Bauraum über dem Blendrahmen ist zu diesem Zeitpunkt noch frei, so dass eine bequeme Montage des Zusatzverstärkungsprofils unter Zuhilfenahme von Bohrschraubern möglich ist. Das Zusatzverstärkungsprofil liegt erfindungsgemäß vor Witterungseinflüssen vollständig geschützt zwischen dem Adapterprofil und dem Basisprofil.

Vorteilhaft ist es, das Zusatzverstärkungsprofil für die Anbringung von Befestigungselementen zu nutzen, an denen sich Zubehörteile wie beispielsweise Aussteifungselemente leicht anbringen lassen. Als Befestigungselemente sind Gewindebolzen denkbar, die durch das obere Basisprofil hindurch in den Innenraum des Rollladenkastens hineinragen. Möglich sind auch Gewindebuchsen, die zumindest durch Öffnungen im Basisprofil vom Innenraum des Rollladenkastens zugänglich sind oder sich auch bis oberhalb des Basisprofils erstrecken.

Diese Gewindebolzen oder Gewindebuchsen können direkt mit dem Zusatzverstärkungsprofil verbunden, beispielsweise verschweißt sein.

Möglich ist aber auch, herkömmliche Maschinenschrauben von unten durch den Blendrahmen zu führen, wobei das Ende des Schraubenschaftes als Gewindebolzen dient, oder eine Art Doppelbolzen zu verwenden, der an der einen Seite einen Gewindebolzen oder eine Gewindebuchse besitzt, darunter einen ringförmigen Absatz zur Abstützung am Zusatzverstärkungsprofil und an der anderen Seite einen Schraubbolzen z.B. mit einem selbstschneidenden Gewindekopf besitzt. Über diesen wird dann nicht nur das Gewindeelement am Verstärkungsprofil fixiert, sondern es wird zugleich das Zusatzverstärkungsprofil mit dem Blendrahmen und dem darin eingesetzten Verstärkungsprofil verbunden.

Das Adapterprofil wird entweder im vorderen Bereich nur auf das Blendrahmenprofil aufgelegt oder es besitzt dort einen Rastvorsprung, durch den eine formschlüssige Verhakung mit einem der am Blendrahmenprofil ohnehin vorhandenen Rastvorsprünge erfolgt.

Man gelangt durch das Zusammenspiel von Blendrahmen, Zusatzverstärkungsprofilen und dem erfindungsgemäßen Rollladenkasten zu einem vorteilhaften Rollladenkastensystem.

Die Erfindung wird nachfolgend mit Bezug auf die Zeichnung näher erläutert. Die Figuren zeigen:
- Fig. 1: einen Rollladenkasten mit Blendrahmen in seitlicher Schnittansicht;;
- Fig. 2a-2d: ein Adapterprofil gemäß einer ersten Ausführungsform in verschiedenen Montagestadien, jeweils in seitlicher Schnittansicht; ;
- Fig. 3: ein Adapterprofil gemäß einer zweiten Ausführungsform in seitlicher Schnittansicht;;
- Fig. 4: einen Rollladenkasten mit zusätzlicher Befestigungsvorrichtung in seitlicher Schnittansicht;
- Fig. 5: eine Befestigungsvorrichtung auf einem Blendrahmen, in perspektivischer Ansicht und
- Fig. 6: zeigt einen Doppelbolzen mit Gewindeelement und Schraubbolzen in seitlicher Ansicht.

Figur 1 zeigt einen Rollladenkasten 100, der im Wesentlichen vier Wandelemente 11, 12, 13, 14 umfasst, die als extrudierte Kunststoff-Hohlprofile aus Hart-PVC gebildet sind. Dabei ist das Wandelement 11 zur Gebäudeaußenseite gewandt. Das Wandelement 13 weist zur Gebäudeinnenseite und ist sowohl mit einem oberen Wandelement 12, wie auch einem unteren Wandelement 14 über Rastverbindungen zu verbinden.

Das untere Wandelement 14 ist dreigeteilt in einen abnehmbaren Revisionsdeckel 17, ein mit dem Blendrahmen fest zu verbindendes Adapterprofil 15 und ein Basisprofil 16.

Das Adapterprofil 15 ist auf den Blendrahmen 20 aufgelegt. Darauf ist ein Zusatzverstärkungsprofil 21 aufgelegt, welches durch ein beidseitig umgebogenes Blech gebildet ist. Zwischen den umgebogenen Laschen ist ein Befestigungsbereich vorgesehen, in welchem eine selbstschneidende Schraube 22 eingebracht werden kann, die durch das Adapterprofil 15 und einzelne Profilstege des Blendrahmens 20 hindurch bis in ein metallisches Verstärkungsprofil 23 des Blendrahmens 20 hineingreift. Durch diese Verstärkung ist nicht nur das Adapterprofil 15 fest am Blendrahmen 20 verankert, sondern es wird durch die Kombination des Adapterprofils 15 mit dem Zusatzverstärkungsprofil 21 eine wesentliche Erhöhung der Biegesteifigkeit des Blendrahmens 20 erreicht.

Ein Basisprofil 16 ist auf das Adapterprofil 15 aufgesetzt. Es schließt sich mit seiner Vorderkante nahtlos an das Adapterprofil 15 an. Eine Schrägfläche 16.2 am Basisprofil 16 geht nahtlos in eine Abrollkante 15.1 an der Vorderkante des Adapterprofils 15 über. Dazwischen ist ein Hohlraum ausgebildet, in dem das Zusatzverstärkungsprofil 21 angeordnet ist.

Im Bereich der Hinterkante besitzt das Basisprofil 16 zwei Rastnuten, wie aus dem Stand der Technik an sich bekannt, sodass die sich hinten daran anschließende Revisionsklappe 17 umstecken lässt und zwar derart, dass eine Schwenkachse zum Öffnen der Revisionsklappe entweder im Bereich der Verbindung mit dem Basisprofil 16 liegt oder am unteren Ende des inneren Wandelements 13.

Details des erfindungsgemäßen Rollladenkastens 10 werden unter Bezug auf die Figuren 2a bis 2d dargestellt, in welchen mehrere Montageschritte bei der Montage von Adapterprofil 15, Zusatzverstärkungsprofil 21 und Basisprofil 16 dargestellt sind.

In Fig. 2a ist ein Adapterprofil 15 auf einen Blendrahmen 20 aufgelegt. An der vorderen, also der Gebäudeaußenseite zugewandten Kante ist ein Abrollkörper 15.1 ausgebildet, der einen großen Radius aufweist. Dieser erstreckt sich nach unten und überdeckt dabei die Oberkante des Blendrahmens teilweise. In diesem Bereich ist eine elastomere Dichtlippe 15.5 direkt an das Adapterprofil 15 angeformt, um an der Wetterseite eine gute Abdichtung zu bewirken. Nach oben hin steht der Abrollkörper 15.1 ebenfalls etwas über das ansonsten im Wesentlichen plattenförmig ausgebildete Adapterprofil 15 über. An der rückwärtigen Seite dieses Überstands ist ein Hinterschnitt 15.2 ausgebildet.

An der Hinterkante, welche der Gebäudeinnenseite zugewandt ist, sind am Adapterprofil 15 ein vertikal aufragender Steg 15.4 und eine Rastzunge 15.3 ausgebildet. Während der vertikale Steg 15.4 der Abstützung des später aufzusetzenden Basisprofils dient, wird über die Rastzunge 15.3 eine Verrastung des Basisprofils 16 bewirkt.

Beim nächsten Montageschritt, der in Fig. 2b dargestellt ist, ist auf das Adapterprofil 15 ein Zusatzverstärkungsprofil 21 aufgelegt und mit dem Rechteckrohr 23, das als Verstärkung des Blendrahmenprofils 20 dient, verschraubt. Eine zusätzliche Verschraubung des Adapterprofils 15 mit dem Blendrahmenprofil 20 im Bereich der Hinterkante ist möglich, wie in den Figuren 2a und 2b dargestellt, jedoch entbehrlich, wenn ohnehin eine indirekte Fixierung des Adapterprofils über das Zusatzverstärkungsprofil 21 und seine Verschraubung 22 erfolgt.

Fig. 2c zeigt den Zustand vor dem Montageschritt, durch welchen der Rollladenkasten 10 insgesamt auf das mit dem Adapterprofil 15 vorbereitete Blendrahmenprofil 20 aufgeschoben wird. Vom Rollladenkasten 10 selbst ist in dieser Ansicht neben dem Basisprofil 16 nur noch der sich nach hinten erstreckende Revisionsdeckel 17 angedeutet. Tatsächlich ist bei diesem Montageschritt bereits das Basisprofil 16 mit dem vorgefertigten Rollladenkasten, wie er in Fig. 1 dargestellt ist, fest verbunden.

Das Basisprofil 16.1 besitzt einen Vorsprung 16.1 an seiner Vorderkante, der hier als eine nach vorne vorspringende Zunge ausgebildet ist. Im hinteren Bereich besitzt es eine Rastzunge 16.3. An der Oberseite ist eine Schrägfläche 16.2 ausgebildet, die sich bis auf den Vorsprung 16.1 erstreckt.

Durch eine Verschiebung des Basisprofils 16 samt dem damit gekoppelten Rollladenkastens 10 von nur wenigen Millimetern wird die in Fig. 2d dargestellte Endstellung erreicht, durch welche das Basisprofil 16 und der damit verbundene Rollladenkasten 10 insgesamt formschlüssig am Blendrahmen 20 festgelegt ist.

Bei der Endstellung gemäß Fig. 2d ist der Vorsprung 16.1 in die Hinterschneidung 15.2 des Adapterprofils 15 eingeschoben worden. Oberhalb davon bildet die Schrägfläche 16.2 einen nahtlosen Übergang zum Abrollkörper 15.1 des Adapterprofils 15.

Im Bereich der Hinterkante ist der Rastvorsprung 16.3 unter der Rastzunge 15.3 eingefedert. Gegenüber vertikal angreifenden Kräften ist der Rollladenkasten 10 im Bereich der Vorder- wie der Hinterkante formschlüssig festgelegt. Ein Ausweichen ist allenfalls noch in waagerechter Richtung zurück zu Gebäudeinnenseite möglich, wobei dann aber entsprechend hohe Kräfte aufgewandt werden müssen, um die Rastverbindung der Rastvorsprünge 15.3, 16.3 wieder zu lösen.

Fig. 3 zeigt eine alternative Ausführungsform eines Adapterprofils 15'. Der Vorteil dieser Ausführungsform liegt darin, dass im Bereich der Vorderkante an der Unterseite wenigstens ein zusätzlicher Rastvorsprung 15.6' ausgebildet ist, der unter einen der beim Blendrahmenprofil 20 ohnehin meist vorhandenen Rastvorsprünge eingehakt werden kann. Hierdurch ist das Adapterprofil 15' im Bereich der Vorderkante des Blendrahmenprofils 20 gegenüber vertikal wirkenden Kräften formschlüssig festgelegt. Eine zusätzliche Verschraubung 19 im hinteren Bereich bewirkt dann eine vollständige Sicherung des Adapterprofils 15' gegenüber dem Blendrahmenprofil 20.

Der rückwärtige Bereich des Adapterprofils 15' ist mit einem Stützsteg 15.4' und einer Rastzunge 15.3' gleichartig aufgebaut wie bei dem in den Figuren 2a bis 2d dargestellten Ausführungsbeispiel des Adapterprofils 15. Im Bereich des Abrollkörpers 15.1' ist eine elastische Dichtlippe 15.5' vorgesehen, um ein Eindringen von Schmutz und Feuchtigkeit zu verhindern.

Figur 4 zeigt ähnlich wie Figur 1 einen Rollladenkasten, allerdings der Übersichtlichkeit halber nur Teile davon und den Blendrahmen 20.

Ein Befestigungselement 30 durchläuft ein hier als Flachstahl ausgebildetes Zusatzverstärkungsprofil 21'. Das Befestigungselement 30 ist an vordefinierten Montagepunkten 27 (vgl. Figur 5) über die Länge des Blendrahmens 20 angeordnet bzw. kann an solchen vordefinierten Montagepunkten 27 leicht angebracht werden. Sie ermöglicht die einfache Anbringung von Zusatzteilen im Rollladenkasten 100, wie beispielsweise die Anbringung eines Aussteifungselements 40 für den Rollladenkasten 100. Das Aussteifungselement 40 kann so über das Befestigungselement 30 mit dem Blendrahmen 20, und hierbei insbesondere auch mit dem metallischen Verstärkungsprofil 23, welches innerhalb einer Hohlkammer des Blendrahmenprofils 20 angeordnet ist, verbunden werden.

Das Befestigungselement 30ist bei dem Ausführungsbeispiel nach Figur 4 im Wesentlichen durch eine Gewindeschraube gebildet. In dem innen liegenden Verstärkungsprofil 23 und den darunter befindlichen Profilabschnitten des Blendrahmenprofils 20 ist je Befestigungselement 30 eine Durchführungsöffnung 25 vorgesehen, die es ermöglicht, die Schraube mitsamt ihres Schraubenkopfes 32 von unten einzuführen. An der Oberseite sind in Verlängerung weitere Bohrungen im Verstärkungsprofil 23, im eigentlichen Blendrahmenprofil 20, in dem darauf aufgesetzten Adapterprofil 15, im Zusatzverstärkungsprofil 21' und schließlich in dem Basisprofil 16 vorgesehen, so dass sich der Schraubenschaft 31 durch alle Bauteile hindurch bis oberhalb des Basisprofils 16 erstrecken kann und von dort in den Innenraum des Rollladenkastens ragt.

In dem Hohlraum 24 zwischen dem Adapterprofil 15 und dem Basisprofil 16 ist ein Gegenlagerelement 35 als Teil des Befestigungselements 30 angeordnet. Es ist bei diesem Ausführungsbeispiel mit einem Innengewinde versehen, so dass es wie eine Mutter direkt auf den Schraubenschaft 31 aufgeschraubt werden kann. Dadurch werden das Zusatzverstärkungsprofil 21' und das Adapterprofil 15 an das Blendrahmenprofil 20 angepresst. Das Gewindeelement ist damit bereits am Blendrahmen 20 fixiert. Es wird dann nur noch das Basisprofil 16 auf das Adapterprofil 15 aufgerastet, wobei das Ende des Schraubenschaftes 11 nach oben als Gewindebolzen heraus stehen bleibt.

Figur 5 zeigt die Einbausituation der Befestigungsvorrichtung 30 in perspektivischer Ansicht, wobei zur Verdeutlichung von dem Abrollprofil nur das Adapterprofil 15 ohne das Basisprofil 16 dargestellt ist. An dem Zusatzverstärkungsprofil 21 sind mehrere vorgefertigte Befestigungspositionen 27 ausgebildet, an denen jeweils eine Befestigungsvorrichtung 30 montierbar ist.

Erkennbar ist hier das in der Mitte vorgesehene Befestigungselement 35, welches das Gewindeelement 31 sichert. Zwischen dem Gegenlager 35 und dem Zusatzverstärkungsprofil 21 ist ein Dichtelement 36 eingesetzt. Es wird damit verhindert, dass Feuchtigkeit am Gewindeelement 31 entlang in den Blendrahmen 20 und dessen metallisches Verstärkungsprofil 23 sickert.

Jeweils ein weiteres Dichtelement kann zwischen der Mutter 33 und einer Befestigungslasche 41 bzw. zwischen der Befestigungslasche 41 und dem hier nicht dargestellten Basisprofil 16 angeordnet werden, so dass das Eindringen von Feuchtigkeit aus dem Inneren des Rollladenkastens 100 in den Hohlraum 24 unterhalb des Basisprofils 16 verhindert wird.

Figur 6 zeigt eine alternative Ausführungsform eines erfindungsgemäßen Befestigungselements 30'. Hier sind der für die Befestigung des Aussteifungselements 40 notwendige Gewindebolzen 31' und das Gegenlagerelement 35' einteilig mit einem weiteren Schraubbolzen 32', der eine selbstschneidende Spitze aufweist, verbunden. Darüber kann das Befestigungselement 30' direkt von oben in das Blendrahmenprofil 20 und dessen inneres Verstärkungsprofil 23 eingeschraubt werden; eine Durchführungsöffnung 25 von unten (vgl. Fig. 4) im Blendrahmen 20 ist damit nicht mehr erforderlich.

## Patentansprüche

1. Rollladenkasten (100) mit wenigstens einem Wandelement (11, 12, 13) und einem Bodenelement (14), welches an einem Querriegel eines Blendrahmens (20) eines Fensters oder einer Tür anzubringen ist, wobei die Wandelemente (11, 12, 13) und das Bodenelement (14) aus Hohlprofilen gebildet sind, die steckbar miteinander zu verbinden sind,
wobei
- das Bodenelement (14) wenigstens umfasst:
- ein am Blendrahmen (20) fest anzubringendes Adapterprofil (15, 15') und ein formschlüssig damit koppelbares Basisprofil (16),
- sowie einen mit dem Basisprofil (16) koppelbaren Revisionsdeckel (17),
- und wobei das Basisprofil (16) an einer Vorderkante wenigstens einen Vorsprung (16.1) aufweist, der in einen Hinterschnitt (15.2) des Adapterprofils (15, 15') einsetzbar ist, und dass das Basisprofil (16) wenigstens ein weiteres Befestigungselement zur Verbindung mit dem Adapterprofil aufweist
oder
das Adapterprofil an einer Vorderkante wenigstens einen Vorsprung aufweist, der in einen Hinterschnitt des Basisprofils einsetzbar ist, und wobei das Basisprofil an einer Hinterkante wenigstens ein Befestigungselement zur Verbindung mit dem Adapterprofil aufweist, **dadurch gekennzeichnet, dass**
- das Adapterprofil (15, 15') und das damit verbundene Basisprofil (16) einen Hohlraum (24) überspannen, in dem ein Zusatzverstärkungsprofil (21) für das Blendrahmenprofil (20) eingesetzt ist.

2. Rollladenkasten (100) nach Anspruch 1, **dadurch gekennzeichnet, dass** das Befestigungselement am Basisprofil (16) durch einen horizontalen Rastvorsprung (16.3) an einer Hinterkante gebildet ist, der in einen horizontalen Rastvorsprung (15.3, 15.3') des Adapterprofils (15, 15') eingreift.

3. Rollladenkasten (100) nach Anspruch 1 oder 2, **dadurch gekennzeichnet, dass** das Adapterprofil (15, 15') im Bereich der Hinterkante mit dem Blendrahmenprofil (20) verschraubt ist.

4. Rollladenkasten (100) nach wenigstens einem der Ansprüche 1 bis 3, **dadurch gekennzeichnet, dass** das Adapterprofil (15, 15') einen Stützschenkel (15.4; 15.4') aufweist, auf dem das Basisprofil (16) aufliegt.

5. Rollladenkasten (100) nach wenigstens einem der Ansprüche 1 bis 4, **dadurch gekennzeichnet, dass** das Adapterprofil (15, 15') an einem Überstand an der Vorderkante eine Dichtlippe (15.5; 15.5') zur Abdichtung gegenüber dem Blendrahmen (20) aufweist.

6. Rollladenkasten (100) nach wenigstens einem der Ansprüche 1 bis 5, **dadurch gekennzeichnet, dass** wenigstens ein Gewindeelement (31; 31') mit dem in dem Hohlraum (24) angeordneten Zusatzverstärkungsprofil (21, 21') verbunden ist, wobei das Gewindeelement (31, 31') vom Innenraum des Rollladenkastens (100) aus über eine Ausnehmung im Basisprofil (16) zugänglich ist.

7. Rollladenkasten (100) nach Anspruch 6, **dadurch gekennzeichnet, dass** das Gewindeelement (31) eine Schraube (30) ist und dass das Zusatzverstärkungsprofil (21') eine Gewindebohrung zur Aufnahme eines Schraubenschaftes (31) besitzt, wobei ein Schraubenkopf (32) an dem Verstärkungsprofil (23) des Blendrahmens (20) anliegt und der Schraubenschaft (31) über die Oberseite des Basisprofils (16) hinaus in den Innenraum des Rollladenkastens (100) ragt.

8. Rollladenkasten (100) nach Anspruch 7, **dadurch gekennzeichnet, dass** das Verstärkungsprofil (23) ein Rechteckprofil ist, das eine von der Unterseite des Blendrahmens (20) zugängliche Durchführungsöffnung (25) aufweist, durch welche der Schraubenkopf (32) einsetzbar ist.

9. Rollladenkasten (100) nach Anspruch 6, **dadurch gekennzeichnet, dass** das Gewindeelement eine Gewindebuchse ist, die mit dem Zusatzverstärkungsprofil (21') verbunden ist und die sich zumindest bis in eine Durchführungsöffnung im Basisprofil (16) erstreckt.

10. Rollladenkasten (100) nach Anspruch 6, **dadurch gekennzeichnet, dass** das Gewindeelement ein Gewindebolzen (10') ist, der über die Oberseite des Basisprofils (16) hinausragt,

11. Rollladenkasten (100) nach Anspruch 9 oder 10, **dadurch gekennzeichnet, dass** das Gewindeelement Teil eines Befestigungselements (30') ist, welches an der von der Gewindebuchse bzw. an der von dem Gewindebolzen (31') abgewandten Seite einen Schraubbolzen (32') aufweist, über den das Befestigungselement mit dem Zusatzverstärkungsprofil und/oder mit dem Verstärkungsprofil zu verbinden ist.

12. Rollladenkasten (100) nach wenigstens einem der Ansprüche 6 bis 11, **dadurch gekennzeichnet, dass** zwischen dem Gewindeelement (31, 31') und dem Basisprofil (16) wenigstens ein Dichtelement angeordnet ist.

13. Rollladenkastensystem (100) wenigstens umfassend ein Blendrahmenprofil (20) eines Fensters oder einer Tür und einen Rollladenkasten (10) nach wenigstens einem der vorhergehenden Ansprüche.

## Claims

1. Roller shutter box (100) with at least one wall element (11, 12, 13) and a base element (14) which is to be attached to a crossbar of a frame (20) of a window or a door, wherein the wall elements (11, 12, 13) and the base element (14) are formed from hollow profiles which are to be pluggably connected to one another, wherein
- the base element (14) at least comprises:
- an adaptor profile (15, 15') to be attached fixedly to the frame (20), and a base profile (16) which can be coupled to said adapter profile in a form-fitting manner,
- and an inspection cover (17) which can be coupled to the base profile (16),
- and wherein the base profile (16) has, at a front edge, at least one projection (16.1) which is insertable into an undercut (15.2) of the adaptor profile (15, 15'), and in that the base profile (16) has at least one further fastening element for connection to the adaptor profile,
or the adaptor profile has, at a front edge, at least one projection which is insertable into an undercut of the base profile, and wherein the base profile has, at a rear edge, at least one fastening element for connection to the adaptor profile, **characterized in that**
- the adaptor profile (15, 15') and the base profile (16) connected thereto span a cavity (24) in which an additional reinforcing profile (21) for the frame profile (20) is inserted.

2. Roller shutter box (100) according to Claim 1, **characterized in that** the fastening element is formed on the base profile (16) by a horizontal latching projection (16.3) at a rear edge, said latching projection engaging in a horizontal latching projection (15.3, 15.3') of the adaptor profile (15, 15').

3. Roller shutter box (100) according to Claim 1 or 2, **characterized in that** the adaptor profile (15, 15') is screwed in the region of the rear edge to the frame profile (20).

4. Roller shutter box (100) according to at least one of Claims 1 to 3, **characterized in that** the adaptor profile (15, 15') has a supporting limb (15.4; 15.4') on which the base profile (16) rests.

5. Roller shutter box (100) according to at least one of Claims 1 to 4, **characterized in that** the adaptor profile (15, 15') has, on a projecting length at the front edge, a sealing lip (15.5; 15.5') for sealing in relation to the frame (20).

6. Roller shutter box (100) according to at least one of Claims 1 to 5, **characterized in that** at least one threaded element (31; 31') is connected to the additional reinforcing profile (21, 21') arranged in the cavity (24), wherein the threaded element (31, 31') is accessible from the interior of the roller shutter box (100) via a recess in the base profile (16).

7. Roller shutter box (100) according to Claim 6, **characterized in that** the threaded element (31) is a screw (30), and **in that** the additional reinforcing profile (21') has a threaded bore for receiving a screw shank (31), wherein a screw head (32) lies against the reinforcing profile (23) of the frame (20) and the screw shank (31) projects beyond the upper side of the base profile (16) into the interior of the roller shutter box (100).

8. Roller shutter box (100) according to Claim 7, **characterized in that** the reinforcing profile (23) is a rectangular profile which has a feed-through opening (25) which is accessible from the lower side of the frame (20) and through which the screw head (32) is insertable.

9. Roller shutter box (100) according to Claim 6, **characterized in that** the threaded element is a threaded bushing which is connected to the additional reinforcing profile (21') and which extends at least into a feed-through opening in the base profile (16).

10. Roller shutter box (100) according to Claim 6, **characterized in that** the threaded element is a threaded bolt (10') which projects beyond the upper side of the base profile (16).

11. Roller shutter box (100) according to Claim 9 or 10, **characterized in that** the threaded element is part of a fastening element (30') which, on the side facing away from the threaded bushing or on the side facing away from the threaded bolt (31'), has a screw bolt (32') via which the fastening element is to be connected to the additional reinforcing profile and/or to the reinforcing profile.

12. Roller shutter box (100) according to at least one of Claims 6 to 11, **characterized in that** at least one sealing element is arranged between the threaded element (31, 31') and the base profile (16).

13. Roller shutter box system (100) at least comprising a frame profile (20) of a window or a door, and a roller shutter box (10) according to at least one of the preceding claims.

## Revendications

1. Caisson de volet roulant (100) comprenant au moins un élément de paroi (11, 12, 13) et un élément de fond (14) qui doit être monté sur une barre transversale d'un châssis dormant (20) d'une fenêtre ou d'une porte, les éléments de paroi (11, 12, 13) et l'élément de fond (14) étant formés en profilés creux qui doivent être connectés les uns aux autres par enfichage,
- l'élément de fond (14) comprenant au moins :
- un profilé d'adaptateur (15, 15') devant être monté fixement sur le châssis dormant (20) et un profilé de base (16) pouvant être accouplé à celui-ci par engagement par correspondance de formes,
- ainsi qu'un couvercle de révision (17) pouvant être accouplé au profilé de base (16),
- et le profilé de base (16) présentant, au niveau d'une arête avant, au moins une saillie (16.1) qui peut être insérée dans une contre-dépouille (15.2) du profilé d'adaptateur (15, 15'), et que le profilé de base (16) présente au moins un élément de fixation supplémentaire pour la connexion au profilé d'adaptateur
ou
le profilé d'adaptateur présentant, au niveau d'une arête avant, au moins une saillie qui peut être insérée dans une contre-dépouille du profilé de base et le profilé de base présentant au niveau d'une arête arrière au moins un élément de fixation pour la connexion au profilé d'adaptateur,
**caractérisé en ce que** le profilé d'adaptateur (15, 15') et le profilé de base (16) connecté à celui-ci surmontent une cavité (24) dans laquelle est inséré un profilé de renfort supplémentaire (21) pour le profilé de châssis dormant (20).

2. Caisson de volet roulant (100) selon la revendication 1, **caractérisé en ce que** l'élément de fixation est formé au niveau du profilé de base (16) par une saillie d'encliquetage horizontale (16.3) au niveau d'une arête arrière, qui vient en prise dans une saillie d'encliquetage horizontale (15.3, 15.3') du profilé d'adaptateur (15, 15').

3. Caisson de volet roulant (100) selon la revendication 1 ou 2, **caractérisé en ce que** le profilé d'adaptateur (15, 15') est vissé dans la région de l'arête arrière au profilé de châssis dormant (20).

4. Caisson de volet roulant (100) selon au moins l'une quelconque des revendications 1 à 3, **caractérisé en ce que** le profilé d'adaptateur (15, 15') présente une branche de support (15.4 ; 15.4') sur laquelle repose le profilé de base (16).

5. Caisson de volet roulant (100) selon au moins l'une quelconque des revendications 1 à 4, **caractérisé en ce que** le profilé d'adaptateur (15, 15') présente au niveau d'un dépassement sur l'arête avant une lèvre d'étanchéité (15.5 ; 15.5') pour l'étanchéité vis-à-vis du châssis dormant (20).

6. Caisson de volet roulant (100) selon au moins l'une quelconque des revendications 1 à 5, **caractérisé en ce qu'**au moins un élément fileté (31 ; 31') est connecté au profilé de renforcement supplémentaire (21, 21') disposé dans la cavité (24), l'élément fileté (31, 31') étant accessible depuis l'espace interne du caisson de volet roulant (100) par le biais d'un évidement dans le profilé de base (16).

7. Caisson de volet roulant (100) selon la revendication 6, **caractérisé en ce que** l'élément fileté (31) est une vis (30) et **en ce que** le profilé de renforcement supplémentaire (21') possède un alésage fileté pour recevoir une tige de vis (31), une tête de vis (32) s'appliquant contre le profilé de renforcement (23) du châssis dormant (20) et la tige de vis (31) faisant saillie au-delà du côté supérieur du profilé de base (16) dans l'espace interne du caisson de volet roulant (100).

8. Caisson de volet roulant (100) selon la revendication 7, **caractérisé en ce que** le profilé de renforcement (23) est un profilé rectangulaire qui présente une ouverture de passage (25) qui est accessible depuis le côté inférieur du châssis dormant (20), à travers laquelle peut être insérée la tête de vis (32).

9. Caisson de volet roulant (100) selon la revendication 6, **caractérisé en ce que** l'élément fileté est une douille filetée qui est connectée au profilé de renforcement supplémentaire (21') et qui s'étend au moins jusque dans une ouverture de passage dans le profilé de base (16).

10. Caisson de volet roulant (100) selon la revendication 6, **caractérisé en ce que** l'élément fileté est un boulon fileté (10') qui fait saillie au-delà du côté supérieur du profilé de base (16).

11. Caisson de volet roulant (100) selon la revendication 9 ou 10, **caractérisé en ce que** l'élément fileté fait partie d'un élément de fixation (30') qui présente, au niveau du côté opposé à la douille filetée ou au niveau du côté opposé au boulon fileté (31'), un boulon de vis (32') par le biais duquel l'élément de fixation doit être connecté à un profilé de renforcement supplémentaire et/ou au profilé de renforcement.

12. Caisson de volet roulant (100) selon au moins l'une quelconque des revendications 6 à 11, **caractérisé en ce qu'**entre l'élément fileté (31, 31') et le profilé de base (16) est disposé au moins un élément d'étanchéité.

13. Système de caisson de volet roulant (100) comprenant au moins un profilé de châssis dormant (20) d'une fenêtre ou d'une porte et un caisson de volet roulant (10) selon au moins l'une quelconque des revendications précédentes.
